# EUROPÄISCHE PATENTSCHRIFT

(11) **EP 0 361 260 B1**
(45) Veröffentlichungstag und Bekanntmachung des Hinweises auf die Patenterteilung: **27.04.1994**
(21) Anmeldenummer: 89117225.6
(22) Anmeldetag: 18.09.1989
(51) Int. Cl.: A47K 5/12, B65D 47/34, F04B 9/14, F04B 13/00

(54) **Kolbenpumpe zum Dosieren fliessfähiger Substanzen**
Piston pump for dosing flowable substances
Pompe à piston pour dosage des substances coulantes

(30) Priorität: 17.09.1988 DE 8811811 U
(43) Veröffentlichungstag der Anmeldung: 04.04.1990
(73) Patentinhaber: OPHARDT PRODUCT HERMANN OPHARDT, 47654 Issum (DE)
(72) Erfinder: Ophardt, Hermann, D-4174 Issum 1 (DE)

(56) Entgegenhaltungen:
- FR-A- 2 606 643
- GB-A- 1 527 224
- US-A- 3 187 960
- US-A- 3 257 961
- US-A- 3 500 760

## Beschreibung

Die Erfindung betrifft eine Kolbenpumpe zum Dosieren fließfähiger Substanzen, beispielsweise Desinfektionsmittel, flüssige Seifen oder Cremes, mit einem dauernd federbelasteten hohlen Kolben, der an seinem hinteren Ende eine radiale Nut mit einer oder mehreren Durchlaßöffnungen aufweist, wobei in der Nut axial verschiebbar ein ringförmiges, elastisches Ventilelement angeordnet ist, das bei Betätigung des Kolbens dichtend und gleitbar an der Zylinderwandung anliegt, wobei es während des Druckhubes eine Durchlaßöffnung für die zu fördernde Substanz freigibt, die es während des Saughubes blockiert.

Eine bekannte Kolbenpumpe dieser Art ist in dem US-Patent 3,187,960 beschrieben. Diese Kolbenpumpe ist konstruktiv und somit auch fertigungstechnisch kompliziert und teuer. Die Möglichkeiten bei der Materialauswahl sind dadurch sehr eingeschränkt, eine Metallausführung beispielsweise wäre enorm aufwendig und daher unwirtschaftlich. Daraus ergibt sich wiederum eine Einschränkung des Einsatzbereiches dieser Pumpe in Bezug auf die zu fördernden Substanzen. Problematisch sind insbesondere dünnflüssige Substanzen, die gerne nachtropfen, wenn das Ventilelement in der Endstellung des Kolbens nicht zuverlässig abdichtet.

Eine weitere bekannte Kolbenpumpe ist in dem US-Patent 3,257,961 beschrieben.

Der Erfindung liegt daher die Aufgabe zugrunde, eine Kolbenpumpe der eingangs genannten Art konstruktiv und fertigungstechnisch stark zu vereinfachen und die Pumpe zuverlässig abzudichten, so daß sie auch bei der Förderung dünnflüssiger Substanzen nicht nachtropft.

Erfindungsgemäß wird diese Aufgabe dadurch gelöst, daß in den Zylinder formschlüssig eine Hülse eingesetzt wird. Diese Hülse weist eine radial umlaufende Einschnürung auf, die als Anschlag für das Ventilelement dient, welches in Ausgangsstellung des Kolbens gegen die Einschnürung liegt und die Durchlaßöffnungen blockiert.

Durch diese Ausbildung wird der Druck der Rückstellfeder ausgenutzt, um das Ventilelement dichtend zwischen den Kolben und die Einschnürung der Hülse zu drücken.

Ein Ausführungsbeispiel der Erfindung wird im folgenden anhand der Figuren 1 und 1a, die einen Längsschnitt einer erfindungsgemäßen Kolbenpumpe zeigen, näher erläutert.

Der hohl ausgebildete Kolben (1) ist an seinem hinteren Ende verschlossen und weist dort eine radiale Nut (2) auf, in der axial verschiebbar ein O-Ring (3) angeordnet ist, dessen Außendurchmesser größer ist als derjenige des Kolbens. In der Nut (2) ist eine oder mehrere Durchlaßöffnungen (4) vorgesehen, die in das Innere des Kolbens (1) münden.

In den Zylinder (5a) ist formschlüssig und mit einem O-Ring (6a) abgedichtet eine Hülse (6) eingesetzt, die mit einer radial umlaufenden Einschnürung (7a) versehen ist. Die durch Verformung der Hülse erhaltene Einschnürung (7a) bildet auf der Außenseite der Hülse eine umlaufende Ringnut (10), die den O-Ring (6a) aufnimmt. Die umlaufende Einschnürung (7a) trennt den Zylinder (5a) in zwei Zylinderräume, wobei der Zylinderdurchmesser beidseitig der Einschnürung (7a) gleich bleibt. Der Kolben (1) wird im oberen Zylinderraum (7) unter Verwendung eines Kolbenrings (14) dichtschließend geführt. Die Rückstellfeder (9) ist zwischen dem Zylinderboden (12) und dem Kolben (1) im unteren Zylinderraum (8) verspannt und steht ständig unter Vorspannung.

Ein weiteres Ausführungsbeispiel der Erfindung wird im folgenden anhand der Figuren 2 und 2a, die wiederum einen Längsschnitt einer erfindungsgemäßen Kolbenpumpe zeigt, näher erläutert.

Der Kolben (1) entspricht dem in der Figur 1 beschriebenen. In den vorderen Abschnitt des stufig ausgeführten Zylinders (5a) ist formschlüssig eine Hülse (6) eingesetzt, in der der Kolben (1) unter Verwendung eines Kolbenrings (14) dichtschließend geführt wird. Die Hülse (6) weist an ihrem vorderen Ende einen Bund (7b) und an ihrem hinteren Ende eine innen umlaufende Einschnürung (7a) auf, die den Anschlag bildet.

Die ursprüngliche Durchmesserdifferenz des stufig ausgeführten Zylinders (5a) wird durch die eingesetzte Hülse (6) ausgeglichen, so daß der Zylinderdurchmesser beiderseits der Einschnürung (7a) gleich groß ist.

Eine Rückstellfeder (9) ist zwischen dem Zylinderboden (12) und dem Kolben (1) verspannt und steht dauernd unter Vorspannung.

## Patentansprüche

1. Kolbenpumpe zum Dosieren fließfähiger Substanzen, beispielsweise Desinfektionsmittel, flüssige Seifen oder Cremes, mit einem dauernd federbelasteten hohlen Kolben, der an seinem hinteren Ende eine radiale Nut mit einer oder mehreren Durchlaßöffnungen aufweist, wobei in der Nut axial verschiebbar ein ringförmiges, elastisches Ventilelement angeordnet ist, das bei Betätigung des Kolbens dichtend und gleitbar an der Zylinderwandung anliegt, wobei es während des Druckhubes eine Durchlaßöffnung für die zu fördernde Substanz freigibt, die es während des Saughubes blockiert, dadurch gekennzeichnet, daß in den Zylinder (5a) formschlüssig eine Hülse (6) eingesetzt ist, die eine radial umlaufende Einschnürung (7a) aufweist, die als Anschlag für das Ventilelement (3) dient, welches in Ausgangsstellung des Kolbens (1) gegen die Einschnürung (7a) liegt und die Durchlaßöffnung (4) blockiert.

2. Kolbenpumpe nach Anspruch 1, dadurch gekennzeichnet, daß der Zylinder (5a) als Stufenzylinder ausgebildet ist und die Hülse (6) an ihrem vorderen Ende einen Bund (7b) aufweist und die Einschnürung (7a) an ihrem hinteren Ende angeordnet ist.

## Claims

1. Piston pump for dosing flowable substances, e.g., disinfectants, liquid soaps and creams provided with a spring-loaded hollow piston equipped at his tail end with a radial groove with one or several passage openings being provided in the groove axially movable an annular elastic valve element which when actuating the piston is closely and sliding fitted at the cylinder wall releasing during the pressure stroke a passage opening for the substance to be transported blocking it during the suction stroke characterized in that into the cylinder (5a) is form-fitted a bushing (6) showing a radial throat (7a) serving as stopper for the valve element (3) which in initial position of the piston(1) is fitted against the throat (7a) and blocks the passage opening (4).

2. Piston pump according to claim 1 characterized in that the cylinder (5a) is developed as stepped cylinder and the bushing (6) is provided at its front end with a collar (7b) and the throat (7a) is arranged at its tail end.

## Revendications

1. Pompe à piston pour le dosage de substances coulantes, p.ex. des produits germicides, des savons liquides ou des crèmes équipée d'un piston creux à ressort équipé à son extrémité arrière d'une rainure radiale avec une ou plusieurs ouvertures de passage étant arrangé dans la rainure un élément de soupape élastique en forme d'anneau, à déplacement axial, adhérant hermétiquement et coulissable à la paroi du cylindre lors de l'actionnement du piston, relâchant pendant la course de compression une ouverture de passage pour la substance à transporter, le bloquant pendant la course d'aspiration caractérisé en ce que dans le cylindre (5a) est installée à fleur une douille (6) présentant une gorge (7a) radiale servant d'arrêt pour l'élément de soupape (3) lequel est collé dans la position de départ du piston(1) contre la gorge (7a) et bloque l'ouverture de passage (4).

2. Pompe à piston suivant la revendication 1 caractérisée en ce que le cylindre (5a) est formé de cylindre à gradins et la douille (6) présente à son extrémité avant un collet (7b) et la gorge (7a) est placée à son extrémité arrière.
